# EUROPÄISCHE PATENTSCHRIFT

(11) **EP 3 812 295 B1**
(45) Veröffentlichungstag und Bekanntmachung des Hinweises auf die Patenterteilung: **17.01.2024**
(21) Anmeldenummer: 19205135.7
(22) Anmeldetag: 24.10.2019
(51) Int. Cl.: B65D 33/24, B65D 30/08

(54) **KUNSTSTOFFVERSANDTASCHE SOWIE VERWENDUNG DER KUNSTSTOFFVERSANDTASCHE**
PLASTIC SHIPPING BAG AND USE OF THE PLASTIC SHIPPING BAG
POCHETTE D'EXPÉDITION EN MATIÈRE PLASTIQUE AINSI QU'UTILISATION DE LA POCHETTE D'EXPÉDITION EN MATIÈRE PLASTIQUE

(43) Veröffentlichungstag der Anmeldung: 28.04.2021
(62) Teilanmeldung aus: 21173336.5
(73) Patentinhaber: Papier-Mettler KG, 54497 Morbach (DE)
(72) Erfinder: Donner, Rene, 54497 Morbach (DE); Eberhard, Patrick, 54497 Morbach-Hundheim (DE)
(74) Vertreter: Metten, Karl-Heinz

(56) Entgegenhaltungen:
- EP-A1- 1 382 542
- WO-A2-2005/092713
- GB-A- 2 549 207
- US-A- 3 722 785
- US-A1- 2003 234 201
- US-A1- 2018 086 531

## Beschreibung

Die vorliegende Erfindung betrifft eine Kunststoffversandtasche sowie deren Verwendung für den Versand von, insbesondere gekühlten, Lebensmitteln.

Versandtaschen und Versandbeutel werden in vielfältiger Form und aus unterschiedlichsten Materialien seit längerem hergestellt und verwendet.

Die EP 1 382 542 A1 stellt ab auf eine thermisch isolierende Kunststofftragetasche enthaltend zwei flexible Kunststoffwände, an deren Innenseiten eine Wärmedämmschicht befestigt ist, welche eine flache Folie und eine darauf angeordnete wellenförmige Lage umfasst. Auf diese Weise soll eine thermisch isolierende Kunststofftragetasche bereitgestellt werden können, die kostengünstig herstellbar ist und deren Rohstoffe bei Lagerung und Transport wenig Platz beanspruchen.

Die WO 2005/092713 A2 offenbart eine Tragetasche für Lebensmittel, insbesondere für Tiefkühlkost, bestehend aus zwei an ihren Rändern verbundenen Seitenteilen, die ein gemeinsames Bodenteil und eine obere Taschenöffnung ausbilden und an ihren Innenseiten jeweils mit einem Griff ausgerüstet sind, wobei ein Seitenteil oberhalb der Befestigungsebene der beiden Griffe einen Schlitz besitzt. Hierbei hat ein Seitenteil gegenüber dem anderen Seitenteil eine größere Höhe aufzuweisen. Dieser Überstand ist als eine Umschlagklappe ausbildet, wobei der Schlitz in diese Umschlagklappe eingebracht und zur Aufnahme beider Griffe ausgelegt ist. Ferner hat die Umschlagklappe über ein sich über die gesamte Breite der Tragetasche erstreckendes Verschlusselement mit der Außenfläche des anderen Seitenteils verbunden zu sein. Mit diesen Tragetaschen sollen sich eine verbesserte Lastenverteilung und eine verbesserte Isolierfähigkeit erzielen lassen.

Die GB 2549207 ist auf einen Behälter für den Transport von Konsumgütern gerichtet, welcher versiegelbar ist und welcher einen oder mehrere innenliegende Griffe aufweist, sodass der Behälter in einer nicht mehr versiegelten Konfiguration als Tragetasche verwendet werden kann.

Anders als gängige Tragetaschen und Verpackungsbeutel haben Versandtaschen und Versandbeutel beim Verpacken, dem Transport und der Auslieferung häufig besonderen Vorgaben zu genügen, um eine stets reibungslose und komplikationsfreie Handhabung zu gewährleisten. Auch hat regelmäßig der Transport auf Lauf- bzw. Transportbändern fehlerfrei zu funktionieren. Besondere Anforderungen und eine besondere Sorgfalt sind an solche Versandtaschen zu stellen, die aufgrund des empfindlicheren Transportguts, das mit diesen zu lagern und zu transportieren ist, einen komplexeren Aufbau mit sich bringen. Es hat bislang nicht an Versuchen gefehlt, für konkrete Aufgabenstellungen passende Lösungen zu finden. Gleichwohl lassen Versandtaschen, insbesondere solche, die mit Tragegriffen ausgestattet sind, noch Wünsche offen.

Der vorliegenden Erfindung lag daher die Aufgabe zugrunde, Versandtaschen verfügbar zu machen, die nicht mehr mit den Nachteilen des Stands der Technik behaftet sind und die insbesondere einfach herzustellen und einfach zu handhaben sind, gleichwohl, selbst wenn mit Halteschlaufen oder Haltegriffen ausgestattet, einen sicheren und zuverlässigen Transport eines empfindlichen oder hochwertigen Transportguts, insbesondere eines Lebensmittels, gewährleisten.

Demgemäß wurde eine Kunststoffversandtasche mit einem geschlossenen oder im Wesentlichen geschlossenen Bodenende und einem gegenüberliegenden Öffnungsende gefunden, umfassend eine Vorderwand mit einer Innenseite und einer Außenseite und eine Rückwand mit einer Innenseite und einer Außenseite, jeweils mit einem ersten Seitenrand und einem gegenüberliegenden zweiten Seitenrand sowie einem Öffnungsrand und einem Bodenrand, wobei die Vorderwand und die Rückwand im Bereich ihrer ersten und zweiten Seitenränder und ihrer Bodenränder mindestens abschnittsweise direkt oder über Seitenwände oder Seitenfalten und ein Bodenareal oder eine Bodenfalte miteinander verbunden sind, wobei die Vorderwand und die Rückwand sowie gegebenenfalls die Seitenwände mindestens abschnittsweise, insbesondere jeweils im Bereich von dem Bodenrand bis zum Öffnungsende, mehrlagig, insbesondere doppel-, drei-, vier- oder fünflagig, ausgestaltet ist bzw. sind, umfassend eine Innenlage und eine Außenlage sowie gegebenenfalls mindestens eine Zwischenlage, sowie mindestens einen an dem Öffnungsrand, der Innenseite oder der Außenseite, insbesondere der Innenseite, der Vorderwand angebrachten Haltegriff oder Halteschlaufe und mindestens einen an der Innenseite der Rückwand am oder unterhalb des Öffnungsrandes angebrachten Haltegriff oder Halteschlaufe, wobei die Vorderwand eine erste Länge hat, welche dem mittleren Abstand zwischen Öffnungsrand und Bodenrand der Vorderwand entspricht und wobei die Rückwand eine zweite Länge hat, welche dem mittleren Abstand zwischen Öffnungsrand und Bodenrand der Rückwand entspricht, wobei die erste Länge kürzer ist als die zweite Länge, so dass die Rückwand am Öffnungsende über die Vorderwand hinausragt und dieser über die Vorderwand hinausragende Abschnitt (auch "Verschlusslasche" genannt) auf die Außenseite der Vorderwand klappbar ist, wobei die Verschlusslasche, insbesondere im Wesentlichen mittig, eine Durchtrittsöffnung, insbesondere ein Griff- bzw. Stanzloch oder einen Öffnungsschlitz, aufweist, eingerichtet und ausgelegt für den Durchtritt der Halteschlaufe oder des Haltegriffs von Vorderwand und Rückwand, insbesondere von Vorder- und Rückwand, und wobei die Verschlusslasche zwischen dem Öffnungsrand der Rückwand und der Durchtrittsöffnung mindestens ein Befestigungsmittel aufweist, eingerichtet und ausgelegt, um nach dem Umklappen der Verschlusslasche auf die Außenseite der Vorderwand das Öffnungsende zu verschließen, wobei die die Außenlage der Vorderwand bildende Lage im Bereich des Öffnungsrandes einen Fortsetzungsrandabschnitt aufweist, der auf die Außenseite der Innenlage der Vorderwand umgeschlagen vorliegt und mit dieser Innenlage einen überlappenden Abschnitt ausbildet, wobei der Fortsetzungsrandabschnitt und die Innenlage oder der Fortsetzungsrandabschnitt und die Innenlage und die Innenlage und die Außenlage oder der Fortsetzungsrandabschnitt und die Innenlage und die Innenlage und die Außenlage und die Innenlage und die mindestens eine Zwischenlage und die mindestens eine Zwischenlage und die Außenlage in dem überlappenden Abschnitt (auch "erstes Verbindungsareal" genannt) miteinander verbunden, insbesondere verschweißt, sind und wobei der umgeschlagene Fortsetzungsrandabschnitt der Vorderwand im Wesentlichen vollständig mit der Innenlage der Vorderwand überlappt.

Mit diesen erfindungsgemäßen Kunststoffversandtaschen lassen sich Lebensmittel sicher und zuverlässig transportieren, und zwar auch über einen Versandservice bzw. ein Versandunternehmen, ohne dass deren Qualität oder Frische beeinträchtigt wird. Außerdem kann mit den erfindungsgemäßen Kunststoffversandtaschen sichergestellt werden, dass transportierte Lebensmittel vor Kontamination geschützt sind und dass der Empfänger erkennt, ob ein unautorisierter Zugriff auf das Transportgut geschehen sein könnte.

In einer zweckmäßigen Ausführungsform kann vorgesehen sein, dass die Vorderwand und die Rückwand nur im bodennahen Bereich, beispielsweise in ihrem jeweiligen unteren Drittel, insbesondere einschließlich des Bodenareals, z.B. der Bodenfalte, mindestens drei-, vier- oder fünflagig ausgestaltet sind. Die sich an diese Abschnitte anschließenden Abschnitte von Vorder- und Rückwand können dann z.B. doppellagig ausgestaltet sein.

Die Verschlusslasche kann in einer Ausführungsform eine separate ein- oder mehrlagige, insbesondere doppellagige, Folienlage darstellen, die mit der Außenlage und/oder der Innenlage, insbesondere der Außenlage, der Rückwand verbunden ist, beispielsweise verklebt oder verschweißt. Bevorzugt ist die Verschlusslasche integraler Bestandteil der Außenlage der Rückwand und liegt demgemäß einstückig mit dieser vor. In einer besonders bevorzugten Ausführungsform ist die Verschlusslasche doppellagig ausgebildet und wird zweckmäßigerweise durch Umschlagen des über den Öffnungsrand der Vorderseite hinausragenden Abschnitts der Außenlage der Rückwand auf sich selbst gebildet, vorzugsweise unter Ausbildung einer Falz am Wendepunkt. Diese Ausführungsform ist materialsparend und liefert gleichzeitig eine sehr stabile, sicher verschließbare Tasche.

In einer vorteilhaften Ausgestaltung der erfindungsgemäßen Kunststoffversandtasche ist vorgesehen, dass die Verschlusslasche in demjenigen Abschnitt, der in Bezug auf das Befestigungsmittel dem Öffnungsrand der Verschlusslasche gegenüberliegt, mindestens eine erste Schwächungszone aufweist, die sich beabstandet von oder von dem ersten Seitenrand in Richtung des oder bis zum zweiten Seitenrand erstreckt und die sich vorzugsweise von dem ersten Seitenrand bis zum zweiten Seitenrand erstreckt. Bei dieser ersten Schwächungszone kann es sich zum Beispiel um eine Perforationslinie handeln. Im Sinne der Erfindung liegt eine erste Schwächungszone bzw. Perforationslinie auch dann noch in der Verschlusslasche vor, wenn diese im Bereich bzw. auf der Höhe des Öffnungsrandes der Vorderwand, insbesondere im Wesentlichen deckungsgleich mit dem Verlauf des Öffnungsrandes der Vorderwand, verläuft. In einer zweckmäßigen Ausgestaltung der erfindungsgemäßen Kunststoffversandtasche ist vorgesehen, dass die Verschlusslasche in demjenigen Abschnitt, der in Bezug auf die Durchtrittsöffnung dem Befestigungsmittel gegenüber liegt, die mindestens eine erste Schwächungszone aufweist, die sich beabstandet von oder von dem ersten Seitenrand in Richtung des oder bis zum zweiten Seitenrand erstreckt und die sich insbesondere von dem ersten Seitenrand bis zum zweiten Seitenrand erstreckt. in einer besonders vorteilhaften Ausführungsform ist vorgesehen, dass die erste Schwächungszone, insbesondere Perforationslinie, sich in einem ersten Abschnitt von dem oder beabstandet von dem ersten Seitenrand in Richtung der oder bis zur Öffnung, vorzugsweise von dem ersten Seitenrand bis zur Öffnung, und in einem zweiten Abschnitt von oder beabstandet von der Durchtrittsöffnung in Richtung des oder bis zum zweiten Seitenrand, vorzugsweise von der Durchtrittsöffnung bis zum zweiten Seitenrand, erstreckt. Bei dieser Ausführungsform ist folglich die Durchtrittsöffnung Bestandteil der ersten Schwächungszone, Mit anderen Worten ist in dieser Ausführungsform die erste Schwächungszone in zwei Teilabschnitte aufgeteilt, wobei sich der erste Teilabschnitt der ersten Schwächungszone beabstandet von oder von dem ersten Seitenrand in Richtung des oder bis zum hierzu benachbarten Abschnitt der Durchtrittsöffnung erstreckt und wobei sich der zweite Teilabschnitt der ersten Schwächungszone beabstandet von oder von dem zweiten Seitenrand in Richtung des oder bis zum hierzu benachbarten Abschnitt der Durchtrittsöffnung erstreckt. Unter einer Durchtrittsöffnung im Sinne der vorliegenden Erfindung soll eine Öffnung, einschließlich eines Schlitzes, verstanden werden, durch die die Halteschlaufe oder der Haltegriffs von Vorderwand und/oder Rückwand, insbesondere von Vorder- und Rückwand, hindurchführbar sind.

In der vorangehend geschilderten Ausführungsform wird die erste Schwächungszone bevorzugt in der Weise ausgeführt, dass sie in dem ersten Abschnitt die kürzest mögliche Erstreckung von dem ersten Seitenrand bis zur Durchtrittsöffnung einnimmt und/oder, vorzugsweise und, dass sie in dem zweiten Abschnitt die kürzest mögliche Erstreckung von der Durchtrittsöffnung bis zum zweiten Seitenrand einnimmt. In einer weiteren zweckmäßigen Ausführungsform verläuft diese erste Schwächungszone, insbesondere Perforationslinie, in der Verschlusslasche im Wesentlichen auf der Höhe bzw. im Wesentlichen parallel zu dem Öffnungsrand der Vorderwand oder, insbesondere bis zu 2,5 oder bis zu 1,5 cm, in Richtung des Öffnungsrandes der Verschlusslasche beabstandet hiervon.

Für viele Anwendungen hat es sich als besonders zweckmäßig erwiesen, dass die erfindungsgemäße Kunststoffversandtasche in einer Ausführungsform mit einer Verschlusslasche ausgestattet ist, die in demjenigen Abschnitt, der sich von der Durchtrittsöffnung bis zu dem Befestigungsmittel erstreckt, mindestens eine zweite Schwächungszone, insbesondere Perforationslinie, aufweist, die sich beabstandet von oder von dem ersten Seitenrand, vorzugsweise von dem ersten Seitenrand, in Richtung des oder bis zum zweiten Seitenrand, vorzugsweise bis zum zweiten Seitenrand, erstreckt. Die zweite Schwächungszone liegt näher beabstandet zu dem Befestigungsmittel als die erste Schwächungszone. Vorzugsweise verlaufen die erste und die zweite Schwächungszone im Wesentlichen parallel zueinander.

In einer zweckmäßigen Ausgestaltung der erfindungsgemäßen Kunststoffversandtasche ist vorgesehen, dass die Verschlusslasche in demjenigen Abschnitt, der sich zwischen der Durchtrittsöffnung und dem Befestigungsmittel erstreckt, die mindestens eine zweite Schwächungszone aufweist, die sich beabstandet von oder von dem ersten Seitenrand in Richtung des oder bis zum zweiten Seitenrand erstreckt und die sich insbesondere von dem ersten Seitenrand bis zum zweiten Seitenrand erstreckt. In einer besonders vorteilhaften Ausführungsform ist vorgesehen, dass die zweite Schwächungszone, insbesondere Perforationslinie, sich in einem ersten Abschnitt von dem oder beabstandet von dem ersten Seitenrand in Richtung der oder bis zur Öffnung, vorzugsweise von dem ersten Seitenrand bis zur Öffnung, und in einem zweiten Abschnitt von oder beabstandet von der Durchtrittsöffnung in Richtung des oder bis zum zweiten Seitenrand, vorzugsweise von der Durchtrittsöffnung bis zum zweiten Seitenrand, erstreckt. Bei dieser Ausführungsform ist folglich die Durchtrittsöffnung Bestandteil der zweiten Schwächungszone. Mit anderen Worten ist in dieser Ausführungsform die zweite Schwächungszone in zwei Teilabschnitte aufgeteilt, wobei sich der erste Teilabschnitt der zweiten Schwächungszone beabstandet von oder von dem ersten Seitenrand in Richtung des oder bis zum hierzu benachbarten Abschnitt der Durchtrittsöffnung erstreckt und wobei sich der zweite Teilabschnitt der zweiten Schwächungszone beabstandet von oder von dem zweiten Seitenrand in Richtung des oder bis zum hierzu benachbarten Abschnitt der Durchtrittsöffnung erstreckt.

In der vorangehend geschilderten Ausführungsform wird die zweite Schwächungszone bevorzugt in der Weise ausgeführt, dass sie in dem ersten Abschnitt die kürzest mögliche Erstreckung von dem ersten Seitenrand bis zur Durchtrittsöffnung einnimmt und/oder, vorzugsweise und, dass sie in dem zweiten Abschnitt die kürzest mögliche Erstreckung von der Durchtrittsöffnung bis zum zweiten Seitenrand einnimmt.

Die Durchtrittsöffnung in der Verschlusslasche ist vorzugsweise als Griffloch bzw. Stanzloch oder als Öffnungsschlitz ausgebildet. Die Durchtrittsöffnung liegt in der Verschlusslasche vorzugsweise derart angeordnet und ausgerichtet vor, dass der erste Haltegriff bzw. die erste Halteschlaufe und/oder der zweite Haltegriff bzw. die zweite Halteschlaufe beim Umschlagen bzw. Umklappen der Verschlusslasche auf die Außenseite der Vorderwand durch diese Durchtrittsöffnung unter Verschluss des Öffnungsendes der Kunststoffversandtasche hindurchgeführt werden können. Liegt die Verschlusslasche mehrlagig, insbesondere doppellagig, vor, kann der umlaufende Rand des Griff- bzw. Stanzlochs oder des Öffnungsschlitzes abschnittsweise oder vollständig verschweißt oder verklebt sein.

Besonders bevorzugt sind bei den erfindungsgemäßen Kunststoffversandtaschen die Vorderwand und gleichzeitig auch die Rückwand doppellagig ausgestaltet.

Das zwischen dem Öffnungsrand und der Durchtrittsöffnung vorliegende mindestens eine Befestigungsmittel stellt vorzugsweise ein Kleberareal bzw. insbesondere einen Klebestreifen dar. Dieses Kleberareal bzw. dieser Klebestreifen kann in einer zweckmäßigen Ausgestaltung mit einer entfernbaren Schutzlage, beispielsweise in Form von silikonisiertem Papier, abgedeckt sein. Möchte man die Kunststoffversandtasche verschließen, ist diese Schutzlage zu entfernen, bevor die Verschlusslasche enthaltend das Klebeareal bzw. den Klebestreifen auf die Außenseite der Vorderwand umgeklappt und die Verschlusslasche mit dieser Außenseite der Vorderwand unter Verschluss des Öffnungen des eine haftende Verbindung eingeht.

Die Innenlage von Vorder- und/oder Rückwand, insbesondere von Vorder- und Rückwand, der erfindungsgemäßen Kunststoffversandtasche umfasst zweckmäßigerweise eine geschäumte Kunststofffolie oder Luftpolsterkunststofffolie, vorzugsweise eine geschäumte Polyolefinfolie, besonders bevorzugt eine geschäumte Polyethylenfolie und insbesondere eine geschäumte LD-Polyethylenfolie, oder stellt eine solche dar. Für viele Anwendungen hat es sich als vorteilhaft erwiesen, bei Verwendung einer geschäumten Kunststofffolie auf eine geschlossenporige geschäumte Kunststofffolie zurückzugreifen.

Vor allem auch bei Verwendung mindestens einer Zwischenlage in der Vorder- und/oder Rückwand kann diese als, insbesondere geschlossenporige, geschäumte Kunststofffolie oder als Luftpolsterkunststofffolie ausgeführt sein. Vorzugsweise wird hierbei auf eine geschäumte Polyolefinfolie, besonders bevorzugt auf eine geschäumte Polyethylenfolie und insbesondere eine geschäumte LD-Polyethylenfolie, zurückgegriffen.

In einer besonders bevorzugten Ausführungsvariante umfasst die Außenlage von Vorder- und/oder Rückwand, insbesondere von Vorder- und Rückwand, keine Luftpolsterkunststofffolie, auch keine geschäumte Kunststofffolie, vorzugsweise keine geschäumte Polyolefinfolie, besonders bevorzugt keine geschäumte Polyethylenfolie und insbesondere keine geschäumte LD-Polyethylenfolie, und stellt auch eine solche nicht dar. In einer weiteren besonders bevorzugten Ausführungsvariante umfasst die Außenlage von Vorder- und/oder Rückwand, insbesondere von Vorder- und Rückwand eine Kunststofffolie, vorzugsweise eine Polyolefinfolie, besonders bevorzugt eine Polyethylenfolie und insbesondere eine LD-Polyethylenfolie, oder stellt eine solche dar.

Die erfindungsgemäße Kunststoffversandtasche verfügt für viele Verwendungen nicht über Seitenwände oder Seitenfalten.

Die Haltegriffe der erfindungsgemäßen Kunststoffversandtaschen enthalten vorzugsweise HD-Polyethylen oder sind herausgebildet. Besonders bevorzugt wird hierbei als Material für die Innen- und die Außenlage von Vorder- und Rückwand gleichzeitig auf LD-Polyethylen zurückgegriffen. Hierdurch gelingt regelmäßig eine zuverlässige Verschweißung der Haltegriffe mit der Vorder- bzw. Rückwand.

Derartige erfindungsgemäße Kunststoffversandtaschen haben sich als besonders zweckmäßig erwiesen, bei denen der Haltegriff der Vorderwand und der Haltegriff der Rückwand ein reversibel miteinander verbindbares Griffpaar bilden. Vielfach hat es sich für die erfindungsgemäße Tasche als besonders zweckmäßig erwiesen, den Haltegriff der Vorderwand mit einer Anschweißleiste zu verbinden. Zweckmäßigerweise ist der Haltegriff oder die Halteschlaufe der Vorderwand, insbesondere die Anschweißleiste des Haltegriffs der Vorderwand, mit der Innenseite der Vorderwand, insbesondere mit dem umgeschlagenen Fortsetzungsrandabschnitt, besonders bevorzugt in dem überlappenden Abschnitt von Innenlage und Fortsetzungsrandabschnitt sowie gegebenenfalls der mindestens einen Zwischenlage, verschweißt. Alternativ sowie vorzugsweise zusätzlich ist auch der Haltegriff der Rückwand mit einer Anschweißleiste verbunden. Insbesondere liegen dabei die Haltegriffe von Vorderwand und Rückwand jeweils einstückig mit der korrespondierenden Anschweißleiste vor. Bevorzugt ist der Haltegriff oder die Halteschlaufe der Rückwand, insbesondere die Anschweißleiste des Haltegriffs der Rückwand, mit der Innenseite der Rückwand, insbesondere mit dem umgeschlagenen Fortsetzungsrandabschnitt, besonders bevorzugt mit dem überlappenden Abschnitt von der Innenlage mit dem umgeschlagenen Fortsetzungsrandabschnitt sowie gegebenenfalls der mindestens einen Zwischenlage, verschweißt.

Die Verschweißung des Haltegriffs oder der Halteschlaufe der Vorderwand erstreckt sich vorzugsweise in dem überlappenden Abschnitt bis zur Außenlage der Vorderwand. Alternativ und insbesondere zusätzlich kann vorgesehen sein, dass die Verschweißung des Haltegriffs oder der Halteschlaufe der Rückwand in dem überlappenden Abschnitt sich bis zur Außenlage der Rückwand erstreckt.

Die Anschweißleisten der erfindungsgemäßen Kunststoffversandtaschen enthalten vorzugsweise HD-Polyethylen oder sind hieraus gebildet. Besonders bevorzugt wird hierbei gleichzeitig als Material für die Innen- und die Außenlage von Vorder- und Rückwand auf LD-Polyethylen zurückgegriffen. Hierdurch gelingt regelmäßig eine zuverlässige Verschweißung der Anschweißleisten mit der Vorder- bzw. Rückwand, für viele Anwendungen hat es sich als zweckmäßig erwiesen die Breite der Anschweißleisten geringer zu dimensionieren als die Breite von Vorder- bzw. Rückwand. Auf diese Weise lassen sich die Anschweißleisten besonders bequem und zuverlässig mit der Innenlage von Vorder- bzw. Rückwand verbinden.

Die der Erfindung zugrunde liegende Aufgabe wird besonders zuverlässig mit erfindungsgemäßen Kunststoffversandtaschen gelöst, bei denen die Außenlage der die Vorderwand bildenden Lage im Bereich des Öffnungsrandes einen Fortsetzungsrandabschnitt aufweist, der auf die Außenseite der Innenlage der Vorderwand umgeschlagen vorliegt und mit dieser Innenlage einen überlappenden Abschnitt ausbildet, wobei der Fortsetzungsrandabschnitt und die Innenlage in dem überlappenden Abschnitt miteinander verbunden, insbesondere verschweißt, sind. Der Bereich, in dem innerhalb dieses überlappenden Abschnitts die Verbindung bzw. Verschweißung der vorangehend genannten Lagen vorliegt, wird auch "erstes Verbindungsareal" genannt. Die der Erfindung zugrunde liegende Aufgabe wird auch gelöst mit einer Ausführungsform, in der der Fortsetzungsrandabschnitt, die Innenlage und die Außenlage oder der Fortsetzungsrandabschnitt, die Innenlage, die mindestens eine Zwischenlage und die Außenlage, zweckmäßiger Weise in diesem ersten Verbindungsareal, miteinander verbunden, insbesondere verschweißt, vorliegen. Der umgeschlagene Fortsetzungsrandabschnitt der Vorderwand überlappt im Wesentlichen vollständig mit der Innenlage der Vorderwand. Die Verschweißung einander benachbarter Lagen ist bevorzugt überlappend ausgebildet, d.h. die Verschweißung erstreckt sich in einem einheitlichen Bereich durch alle in diesem Bereich vorliegenden Lagen hindurch. Daneben ist es ebenfalls möglich, dass die Innenlage und die mindestens eine Zwischenlage oder die mindestens eine Zwischenlage und die Außenlage in dem überlappenden Abschnitt miteinander verbunden, insbesondere verschweißt, sind.

In einer weiteren vorteilhaften Ausführungsform kann zusätzlich zu der vorangehend beschriebenen Variante vorgesehen sein, dass die die Außenlage der Rückwand bildende Lage im Bereich des Öffnungsrandes einen Fortsetzungsrandabschnitt aufweist, der auf die Außenseite der Innenlage der Rückwand umgeschlagen vorliegt und mit dieser Innenlage einen überlappenden Abschnitt ausbildet, wobei dieser Fortsetzungsrandabschnitt und die Innenlage und insbesondere auch die Innenlage und die Außenlage sowie gegebenenfalls die Innenlage und die mindestens eine Zwischenlage und die mindestens eine Zwischenlage und die Außenlage in dem überlappenden Abschnitt miteinander verbunden, insbesondere verschweißt, sind. Der Bereich, in dem innerhalb dieses überlappenden Abschnitts die Verbindung bzw. Verschweißung der vorangehend genannten Lagen vorliegt, wird auch "zweites Verbindungsareal" genannt. Alternativ sowie insbesondere zusätzlich verfügt hierbei die die Außenlage der Rückwand bildende Lage im Bereich des Öffnungsrandes einen Fortsetzungsrandabschnitt, der auf die Außenseite der Innenlage der Rückwand umgeschlagen vorliegt und mit dieser Innenlage einen überlappenden Abschnitt ausbildet, wobei der Fortsetzungsrandabschnitt und die Innenlage in dem überlappenden Abschnitt miteinander verbunden, insbesondere verschweißt, sind. Der umgeschlagene Fortsetzungsrandabschnitt der Rückwand weist im Bereich der Durchtrittsöffnung der Verschlusslaschen bevorzugt keine Überlappung mit der Innenlage der Rückwand auf.

Bei den vorangehend geschilderten erfindungsgemäßen Kunststoffversandtaschen, bei denen die Außenlage der die Vorderwand bildenden Lage im Bereich des Öffnungsrandes einen Fortsetzungsrandabschnitt aufweist und/oder bei denen die die Außenlage der Rückwand bildende Lage im Bereich des Öffnungsrandes einen Fortsetzungsrandabschnitt aufweist, stimmen bei gattungsgemäßem Gebrauch die Erstreckung der Innenlage der Vorderwand in Richtung des Öffnungsendes und die Erstreckung der Innenlage der Rückwand in Richtung des Öffnungsendes bevorzugt im Wesentlichen überein.

In besonders geeigneten Ausführungsformen ist der Haltegriff oder die Halteschlaufe der Vorderwand, insbesondere die Anschweißleiste des Haltegriffs der Vorderwand, mit dem Bereich der Innenseite der Vorderwand in einem Verbindungsareal verbunden, insbesondere verschweißt, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Vorderwand, aufweist (auch "drittes Verbindungsareal" genannt). Alternativ oder zusätzlich kann dabei vorgesehen sein, dass der Haltegriff oder die Halteschlaufe der Rückwand, insbesondere die Anschweißleiste des Haltegriffs der Rückwand, mit dem Bereich der Innenseite der Rückwand in einem Verbindungsareal verbunden, insbesondere verschweißt, ist, der durch denjenigen Abschnitt des umgeschlagenen Fortsetzungsrandabschnitts gebildet wird, der keine Überlappung mit der Innenlage, insbesondere eine Überlappung ausschließlich mit der Außenlage der Rückwand, aufweist (auch "viertes Verbindungsareal" genannt).

Besonders bevorzugt liegen zwecks Herbeiführung einer sehr guten mechanischen Stabilität das erste und das dritte Verbindungsareal voneinander separiert vor. Vorzugsweise liegen dabei auch das zweite und das vierte Verbindungsareal voneinander separiert vor.

Mit den erfindungsgemäßen Kunststoffversandtaschen gelingt überraschenderweise der Versand von, insbesondere gekühlten, Lebensmitteln einwandfrei und komplikationslos.

Weitere Merkmale und Vorteile der Erfindung ergeben sich aus der nachfolgenden Beschreibung eines Ausführungsbeispiels der Erfindung anhand einer schematischen Zeichnung, ohne dadurch die Erfindung zu beschränken. Dabei zeigen:
- Figur 1: eine schematische perspektivische Draufsicht auf eine erste Ausführungsform einer erfindungsgemäßen Kunststoffversandtasche ohne Perforationslinie im offenen Zustand;
- Figur 2: eine schematische Draufsicht auf die Vorderseite der erfindungsgemäßen Kunststoffversandtasche gemäß Figur 1 im verschlossenen Zustand;
- Figur 3: eine schematische Querschnittsansicht der erfindungsgemäßen Kunststoffversandtasche gemäß Figur 1 im offenen Zustand;
- Figur 4: eine schematische perspektivische Draufsicht auf eine zweite Ausführungsform einer erfindungsgemäßen Kunststoffversandtasche mit einer Perforationslinie im offenen Zustand;
- Figur 5: eine schematische Draufsicht auf die Vorderseite der erfindungsgemäßen Kunststoffversandtasche gemäß Figur 4 im verschlossenen Zustand;
- Figur 6: eine schematische Querschnittsansicht der erfindungsgemäßen Kunststoffversandtasche gemäß Figur 4 im offenen Zustand;
- Figur 7: eine schematische perspektivische Draufsicht auf eine Abwandlung einer erfindungsgemäßen Kunststoffversandtasche mit einer Perforationslinie im offenen Zustand;
- Figur 8: eine schematische Draufsicht auf die Vorderseite der erfindungsgemäßen Kunststoffversandtasche gemäß Figur 7 im verschlossenen Zustand;
- Figur 9: eine schematische Querschnittsansicht der erfindungsgemäßen Kunststoffversandtasche gemäß Figur 7 im offenen Zustand;
- Figur 10: eine schematische perspektivische Draufsicht auf eine dritte Ausführungsform einer erfindungsgemäßen Kunststoffversandtasche mit zwei Perforationsliniein im offenen Zustand;
- Figur 11: eine schematische Draufsicht auf die Vorderseite der erfindungsgemäßen Kunststoffversandtasche gemäß Figur 10 im verschlossenen Zustand;
- Figur 12: eine schematische Querschnittsansicht der erfindungsgemäßen Kunststoffversandtasche gemäß Figur 10 im offenen Zustand;
- Figur 13: eine schematische perspektivische Draufsicht auf eine Abwandlung einer erfindungsgemäßen Kunststoffversandtasche mit zwei Perforationslinien im offenen Zustand;
- Figur 14: eine schematische Draufsicht auf die Vorderseite der erfindungsgemäßen Kunststoffversandtasche gemäß Figur 13 im verschlossenen Zustand,
- Figur 15: eine schematische Querschnittsansicht der erfindungsgemäßen Kunststoffversandtasche gemäß Figur 13 im offenen Zustand,
- Figur 16: eine schematische Querschnittsansicht einer weiteren Abwandlung einer erfindungsgemäßen Kunststoffversandtasche,
- Figur 17: eine schematische Querschnittsansicht einer weiteren Abwandlung einer erfindungsgemäßen Kunststoffversandtasche und
- Figur 18: eine schematische Querschnittsansicht einer weiteren Abwandlung einer erfindungsgemäßen Kunststoffversandtasche.

Figur 1 zeigt in schematischer perspektivischer Draufsicht eine erfindungsgemäße Kunststoffversandtasche 1 mit einem geschlossenen Bodenende 2 und einem gegenüberliegenden Öffnungsende 4. Die Kunststoffversandtasche 1 verfügt über eine Vorderwand 6 mit einer Innenseite 8 und einer Außenseite 10 und eine Rückwand 12 mit einer Innenseite 14 und einer Außenseite 16. Die Vorderwand 6 und die Rückwand 12 sind jeweils mit einem ersten Seitenrand 18, 18' und einem gegenüberliegenden zweiten Seitenrand 20, 20' sowie einem Öffnungsrand 22, 22' und einem Bodenrand 24, 24' ausgestattet. Die Vorderwand 6 und die Rückwand 12 sind in der dargestellten Ausführungsform im Bereich ihrer ersten und zweiten Seitenränder 18, 18' und 20, 20' sowie über eine Bodenfalte 26 miteinander verbunden. Die Vorderwand 6 und die Rückwand 12 sind in der dargestellten Ausführungsvariante doppellagig ausgestaltet, umfassend jeweils eine geschäumte (nicht gezeigt) Innenlage 28, 28' und eine einlagige, nicht geschäumte Außenlage 30, 30'. Bei der Kunststoffversandtasche 1 gemäß Figur 1 liegt im Bereich des Öffnungsrandes 22 der Vorderwand 6 innenseitig ein Haltegriff 32 vor. In der gezeigten Ausführungsform ist der Haltegriff 32 mit einer Anschweißleiste 40 einstückig verbunden, welche wiederum an der Außenseite der nach innen umgeklappten Außenlage der Vorderwand der erfindungsgemäßen Kunststoffversandtasehe 1 anliegt und mit dieser verschweißt ist. Entsprechend liegt im Bereich des Öffnungsrandes 22' der Rückwand 12 innenseitig ein mit einer Anschweißleiste 42 einstückig verbundener zweiter Haltegriff 34 vor, wobei die Anschweißleiste 42 ebenfalls mittels Schweißung über die Außenseite der nach innen umgeklappten Außenlage mit der Rückwand verbunden ist. Die Vorderwand 6 weist eine Länge auf, die kürzer ist als die Länge der Rückwand 12. Demgemäß ragt die Rückwand 12 am Öffnungsende 4 über die Vorderwand 6 hinaus. Dieser über die Vorderwand 6 hinausragende Abschnitt 36 (auch "Verschlusslasche" genannt) kann auf die Außenseite der Vorderwand 6 umgeklappt werden und auf diese Weise das Öffnungsende 4 verschließen. Diese Verschlusslasche 36 liegt in der dargestellten Ausführungsform im Wesentlichen mittig über einer Durchtrittsöffnung 38 vor (siehe auch Figur 2). Durch diese Durchtrittsöffnung 38 können die Haltegriffe 32 und 34 von Vorder- 6 und Rückwand 12 hindurchgeführt werden. Die Verschlusslasche 36 der Kunststoffversandtasche 1 gemäß Figur 1 weist ferner zwischen dem Öffnungsrand 22, 22' und der Durchtrittsöffnung 38 mindestens ein Befestigungsmittel in Form eines Klebestreifens 48 auf. Nach dem Umklappen der Verschlusslasche 36 auf die Außenseite der Vorderwand 6 kann auf diese Weise das Öffnungsende 4 verschlossen werden, wodurch bereits ein sicherer und zuverlässiger Transport gelingt.

Figur 2 zeigt die bereits beschriebene erfindungsgemäße Kunststoffversandtasche 1 in verschlossenem Zustand in Seitenansicht auf die Vorderwand 6. Dabei sind der Haltegriff 32 der Vorderwand 6 und der Haltegriff 34 der Rückwand 12 miteinander verbunden. Die Verschlusslasche 36 ist auf die Vorderwand 6 umgeklappt. Die Verschlusslasche 36 kann mithilfe des Befestigungsmittels in Form des Klebestreifens 48 auf der Vorderwand 6 befestigt werden, wobei die verbundenen Haltegriffe 32 und 34 durch die Durchtrittsöffnung 38 hindurchgesteckt werden.

Figur 3 zeigt eine Querschnittsansicht der bereits beschriebenen Kunststoffversandtasche 1 in offenem Zustand. Figur 3 zeigt, dass sowohl die Vorderwand 6 als auch die Rückwand 12 mit einer Innenseite 8, 14 und einer Außenseite 10, 16 versehen sind und diese in der gezeigten Ausführungsform jeweils doppellagig ausgestaltet sind mit einer Innenlage 28, 28' und einer Außenlage 30, 30'. Die Verschweißung der Anschweißleisten 40 und 42 erfolgt dabei an der am Öffnungsende auf die Innenseite umgeschlagene Außenlage 30 der Vorderwand 6 bzw. an der am Öffnungsende nach innen umgeschlagenen, die Verschlusslasche bildende Außenlage 30' der Rückwand 12. Die Anschweißleisten 40 und 42 von Vorder- und Rückwand liegen demgemäß bei der abgebildeten erfindungsgemäßen Versandtasche innenseitig vor.

Bei der Kunststoffversandtasche gemäß Figur 3 erstreckt sich die Innenlage 28' der Rückwand 12 bis in den unteren Bereich der Verschlusslasche 36, wodurch ein überlappendes Areal gebildet wird. In diesem überlappenden Areal liegen abschnittsweise die nach innen umgeklappte, die Verschlusslasche bildende Außenlage 30' der Rückwand 12, die Innenlage 28' der Rückwand 12 und die nicht nach innen umgeklappte, außenseitig vorliegende Außenlage 30' der Rückwand 12 benachbart vor. In diesem Überlappungsbereich sind in der dargestellten Ausführungsform die drei genannten überlappenden Lagen abschnittsweise vollständig miteinander verschweißt. Hierbei kann, wie in Figur 3 wiedergegeben, das obere Ende der Innenlage 28' oberhalb des Verschweißungsareals enden. Oberhalb dieses Verschweißungsareals und auch oberhalb des genannten oberen Endes der Innenlage 28' ist der Haltegriff 34 der Rückwand 12 innenseitig mit der Rückwand 12 verschweißt. Demgemäß überlappen bei der dargestellten Ausführungsform die vorangehend beschriebenen Verschweißungsareale nicht, sondern liegen voneinander separiert vor. Die Ausführungsform einer erfindungsgemäßen Kunststoffversandtasche 1 nach Figur 3 zeichnet sich ferner dadurch aus, dass die Vorderwand 6 mit einem korrespondierenden Überlappungsbereich versehen ist, in dem die Innenlage 28 der Vorderwand 6, die außenseitig vorliegende Außenlage 30 der Vorderwand 6 und die am Öffnungsende 4 nach innen umgeschlagene Außenlage 30 der Vorderwand 6 miteinander verschweißt vorliegen. Hierbei erstreckt sich in der dargestellten Ausführungsform die innere Lage 28 erneut nicht bis in denjenigen Bereich hinein, bei dem der Haltegriff 32 der Vorderwand 6 innenseitig mit der Vorderwand 6 verschweißt ist. Die genannten Verschweißungsareale der Vorderseite sind ebenfalls voneinander separiert. Die in Figur 3 dargestellte Ausführungsform einer erfindungsgemäßen Kunststoffversandtasche 1 zeichnet sich bei möglichst geringem Materialaufwand durch eine besonders ausgeprägte Stabilität aus. Mit ihr können auch große Lasten über einen längeren Zeitraum komplikationsfrei transportiert werden.

Die zweite Ausführungsform der erfindungsgemäßen Kunststoffversandtasche 1 in Figur 4 weist im Vergleich zu der Kunststoffversandtasche 1 gemäß Figur 1 eine erste Schwächungszone in Form einer Perforationslinie 44 auf, welche parallel zum oberen Öffnungsrand 22' verläuft und mittig zwischen dem oberen Öffnungsrand 22' der Rückwand 12 und der Durchtrittsöffnung 38 vorliegt. Beim Schließen der erfindungsgemäßen Kunststoffversandtasche 1 gemäß Figur 5 kann dabei die Verschlusslasche 36 über die Perforationslinie 44 umgeklappt werden, wobei diese mithilfe eines Klebestreifens 48 auf der Vorderwand 6 befestigt wird. Figur 6 zeigt die zugehörige Querschnittsansicht der in Figur 4 dargestellten Kunststoffversandtasche 1.

Die alternative Ausführungsform der erfindungsgemäßen Kunststoffversandtasche 1 mit einer Perforationslinie gemäß Figur 7 unterscheidet sich dadurch von der Kunststoffversandtasche gemäß Figur 4, dass sich die erste Schwächungszone in Form einer Perforationslinie 44 in einem ersten Teilabschnitt sich von dem ersten Seitenrand 18 bis zur Mitte der nächst gelegenen kurzen Seite der rechteckigen Durchtrittsöffnung 38 und in einem zweiten Teilabschnitt von der Mitte der gegenüberliegenden kurzen Seite der rechteckigen Durchtrittsöffnung 38 bis zum zweiten Seitenrand 18' erstreckt. Die Figuren 8 und 9 zeigen die jeweilige zugehörige Kunststoffversandtasche 1 gemäß Figur 7 im geschlossen Zustand in Seitenansicht bzw. in Querschnittsansicht.

Figur 10 zeigt eine dritte Ausführungsform der erfindungsgemäßen Kunststoffversandtasche 1 in perspektivischer Draufsicht. Diese weist neben den Merkmalen der in Figur 4 gezeigten Ausführungsform der Kunststoffversandtasche 1 eine weitere Perforationslinie 46 auf der Rückwand 12 auf, welche sich zwischen der Durchtrittsöffnung 38 und dem Klebestreifen 48 befindet. Die vermittels des Klebestreifens 48 verschlossene erfindungsgemäße Kunststoffversandtasche 1 kann über das Auftrennen der ersten Perforationslinie 44 oder über das Auftrennen der zweiten Perforationslinie 46 geöffnet werden, um das Transportgut zu entnehmen. Anschließend kann der verbleibende Abschnitt 50 durch Auftrennen der zweiten Perforationslinie 46 bzw. der ersten Perforationslinie 44 abgetrennt werden. Bei Verwendung einer Kunststoffversandtasche mit nur einer Perforationslinie würde unabhängig davon, wo diese angeordnet ist, d.h. diesseits oder jenseits der Durchtrittsöffnung 38, ein mit der Tasche verbundener Abschnitt 50 verbleiben, entweder als nach oben abstehender Abschnitt des Klebestreifens oder als nach oben abstehender Abschnitt der Rückwand, der bei der Wiederverwendung der geöffneten Kunststoffversandtasche als Trage- bzw. Kühltasche den Befüllvorgang behindern könnte. Auch könnte dieser abstehende, noch stets mit dem Taschenkörper verbundene Abschnitt die Gefahr der Beschädigung der Tasche erhöhen. Beispielsweise könnte der abstehende Abschnitt bei Handhabung und/oder beim Transport an anderen Gegenständen hängen bleiben oder eingeklemmt werden. Außerdem würde ein nach oben abstehender Abschnitt zu einer Optik führen, die einer Wiederverwendung der Tasche als Trage- oder Kühltasche abträglich wäre. Alternativ ist es selbstverständlich ebenfalls möglich, die erste und die zweite Perforationslinie 44, 46 durch Ziehen an dem äußeren Rand des Abschnitts 50 im Wesentlichen gleichzeitig abzutrennen, um ihn auf diese Weise in einem Arbeitsgang zu entfernen. Indem die Ausführungsvariante gemäß Figur 10 ein leichtes Abtrennen des hinausragenden Abschnitts 50 gestattet, wird die Wiederverwendung der Kunststoffversandtasche 1 erleichtert.

Figur 11 zeigt die erfindungsgemäße Kunststoffversandtasche 1 gemäß Figur 10 in verschlossenem Zustand in seitlicher Ansicht. Nach dem Öffnen der Kunststofftragetasche 1 mittels Durchtrennen der ersten Perforationslinie 44 kann der überflüssig gewordenen Abschnitt 50 über die zweite Perforationslinie 46 abgetrennt werden. Figur 12 zeigt die zugehörige Querschnittsansicht der in Figur 10 bereits beschriebenen Kunststofftragetasche 1.

Die Ausführungsvariante der Kunststoffversandtasche gemäß Figur 13 unterscheidet sich dadurch von der Kunststoffversandtasche gemäß Figur 10, dass darin die erste Schwächungszone in Form einer Perforationslinie 44 sich in einem ersten Teilabschnitt von dem ersten Seitenrand bis zu einem ersten Eckpunkt der rechteckigen Durchtrittsöffnung erstreckt, der eine größere Entfernung zum Befestigungsmittel aufweist als der zweite Eckpunkt, welcher mit dem ersten Eckpunkt die erste kurze Seite der rechteckigen Durchtrittsöffnung 38 aufspannt, welche zum ersten Seitenrand 18 benachbart ist, und sich in einem zweiten Teilabschnitt von dem dritten Eckpunkt der rechteckigen Durchtrittsöffnung 38, der mit dem ersten Eckpunkt die erste längere Seite des Rechtecks aufspannt, bis zum zweiten Seitenrand 18' erstreckt, und dass überdies die zweite Schwächungszone in Form einer Perforationslinie 46 sich in einem ersten Teilabschnitt von dem ersten Seitenrand 18 bis zu dem zweiten Eckpunkt der rechteckigen Durchtrittsöffnung 38 erstreckt und sich in einem zweiten Teilabschnitt von dem vierten Eckpunkt der rechteckigen Durchtrittsöffnung 38, der mit dem dritten Eckpunkt die zweite kürzere Seite der rechteckigen Durchtrittsöffnung 38 aufspannt, bis zum zweiten Seitenrand 18' erstreckt. Mit dieser Ausführungsform gelingt es besonders bequem und zuverlässig, die über das Befestigungsmittel 48 verschlossene Kunststoffversandtasche durch Ziehen an den zwischen den ersten und zweiten Schwächungszonen 44 und 46 vorliegenden Teilabschnitten die erfindungsgemäße Kunststoffversandtasche 1 zu öffnen und sie gleichzeitig in einen Zustand zu überführen, in dem sie unproblematisch als Trage- bzw. Kühltasche wiederverwendet werden kann. Die Figuren 14 und 15 zeigen die zugehörigen Ansichten in verschlossenem Zustand in einer Seitenansicht bzw. in Querschnittsansicht.

Die erfindungsgemäße Kunststoffversandtasche gemäß Figur 16 unterscheidet sich dadurch von den Ausführungsvarianten der vorangehenden Figuren, dass die Innenlage 28" der Rückwand 12 sich bis über das Verschweißungsareal des Haltegriffs hinaus erstreckt. D.h. die Innenlage 28' wird am Öffnungsende über zwei aufeinander folgende Verschweißungsareale fixiert. In der dargestellten Ausführungsform ist die Innenlage 28 der Vorderwand 6 in korrespondierender Weise ebenfalls über zwei Verschweißungsareale fixiert.

Die Kunststoffversandtaschen gemäß den Figuren 17 und 18 unterscheiden sich dadurch von der Ausführungsvariante gemäß Figur 16, dass die Fixierung der Innenlage durch zwei benachbarte Verschweißungsareale nur vorderseitig (Figur 17) oder nur rückseitig (Figur 18) ausgeführt ist, d.h. die verbleibende Innenlage von Rück- bzw. Vorderwand ist wie bei den Ausführungsformen der Figuren 1 bis 15 nur über ein Verschweißungsareal fixiert

## Patentansprüche

1. Kunststoffversandtasche (1) mit einem geschlossenen oder im Wesentlichen geschlossenen Bodenende (2) und einem gegenüberliegenden Öffnungsende (4), umfassend
eine Vorderwand (6) mit einer Innenseite (8) und einer Außenseite (10) und
eine Rückwand (12) mit einer Innenseite (14) und einer Außenseite (16), jeweils mit einem ersten Seitenrand (18, 18 `) und einem gegenüberliegenden zweiten Seitenrand (20, 20') sowie einem Öffnungsrand (22, 22') und einem Bodenrand (24, 24'), wobei die Vorderwand (6) und die Rückwand (12) im Bereich ihrer ersten und zweiten Seitenränder (18, 18', 20, 20') und ihrer Bodenränder (24, 24`) mindestens abschnittsweise direkt oder über Seitenwände oder Seitenfalten und ein Bodenareal (26) oder eine Bodenfalte (26) miteinander verbunden sind,
wobei die Vorderwand (6) und die Rückwand (12) sowie gegebenenfalls-die Seitenwände mindestens abschnittsweise mehrlagig ausgestaltet sind, umfassend eine Innenlage (28, 28') und eine Außenlage (30, 30') sowie gegebenenfalls mindestens eine Zwischenlage, sowie
mindestens einen an dem Öffnungsrand (22, 22'), der Innenseite (8) oder der Außenseite (10) der Vorderwand (6) angebrachten Haltegriff (32) oder Halteschlaufe und
mindestens einen an der Innenseite (14) der Rückwand (12) unterhalb des Öffnungsrandes (22, 22') angebrachten Haltegriff (32) oder Halteschlaufe,
wobei die Vorderwand (6) eine erste Länge hat, welche dem mittleren Abstand zwischen Öffnungsrand (22, 22') und Bodenrand (24, 24`) der Vorderwand (6) entspricht und wobei die Rückwand (12) eine zweite Länge hat, welche dem mittleren Abstand zwischen Öffnungsrand (22, 22') und Bodenrand (24, 24') der Rückwand (12) entspricht, wobei die erste Länge kürzer ist als die zweite Länge, so dass die Rückwand (12) am Öffnungsende (4) über die Vorderwand (6) hinausragt und dieser über die Vorderwand (6) hinausragende Abschnitt (36) (auch "Verschlusslasche" genannt) auf die Außenseite (10) der Vorderwand (6) klappbar ist,
wobei die Verschlusslasche (36) eine Durchtrittsöffnung (38) aufweist, eingerichtet und ausgelegt für den Durchtritt der Halteschlaufe oder des Haltegriffs (32) von Vorderwand (6) und Rückwand (12), und
wobei die Verschlusslasche (36) zwischen dem Öffnungsrand (22, 22') der Rückwand (12) und der Durchtrittsöffnung (38) mindestens ein Befestigungsmittel (48) aufweist, eingerichtet und ausgelegt, um nach dem Umklappen der Verschlusslasche (36) auf die Außenseite (10) der Vorderwand (6) das Öffnungsende (4) zu verschlie-βen,
**dadurch gekennzeichnet, dass**
die die Außenlage (30) der Vorderwand (6) bildende Lage im Bereich des Öffnungsrandes (22, 22') einen Fortsetzungsrandabschnitt aufweist, der auf die Außenseite der Innenlage (28) der Vorderwand (6) umgeschlagen vorliegt und mit dieser Innenlage (28) einen überlappenden Abschnitt ausbildet,
wobei der Fortsetzungsrandabschnitt und die Innenlage (28) oder der Fortsetzungsrandabschnitt und die Innenlage (28) und die Innenlage (28) und die Außenlage (30) oder der Fortsetzungsrandabschnitt und die Innenlage (28) und die Innenlage (28) und die Außenlage (30) und die Innenlage (28) und die mindestens eine Zwischenlage und die mindestens eine Zwischenlage und die Außenlage (30) in dem überlappenden Abschnitt (auch "erstes Verbindungsareal" genannt) miteinander verbunden, insbesondere verschweißt, sind und dass
der umgeschlagene Fortsetzungsrandabschnitt der Vorderwand (6) im Wesentlichen vollständig mit der Innenlage (28) der Vorderwand (6) überlappt.

2. Kunststoffversandtasche (1) nach Anspruch 1, **dadurch gekennzeichnet, dass**
die Verschlusslasche (36) in demjenigen Abschnitt, der in Bezug auf die Durchtrittsöffnung (38) dem Befestigungsmittel (48) gegenüber liegt mindestens eine erste Schwächungszone, insbesondere umfassend oder darstellend mindestens eine Perforationslinie (44), aufweist, die sich beabstandet von oder von dem ersten Seitenrand (18, 18') in Richtung des oder bis zum zweiten Seitenrand (20, 20 `) erstreckt.

3. Kunststoffversandtasche (1) nach Anspruch 1 oder 2, **dadurch gekennzeichnet, dass** die Vorderwand (6) und die Rückwand (12) mindestens abschnittsweise, insbesondere jeweils im Bereich von dem Bodenrand (24, 24`) bis zum Öffnungsende (4), doppel-, drei-, vier- oder fünflagig ausgestaltet sind.

4. Kunststoffversandtasche (1) nach einem der vorangehenden Ansprüche, **dadurch gekennzeichnet, dass**
die Verschlusslasche (36) in demjenigen Abschnitt, der sich von der Durchtrittsöffnung (38) bis zu dem Befestigungsmittel (48) erstreckt, mindestens eine zweite Schwächungszone, insbesondere Perforationslinie (46), aufweist, die sich beabstandet von oder von dem ersten Seitenrand (18, 18') in Richtung des oder bis zum zweiten Seitenrand (20, 20 `) erstreckt.

5. Kunststoffversandtasche (1) nach einem der vorangehenden Ansprüche, **dadurch**
**gekennzeichnet, dass**
die Innenlage (28, 28') von Vorder (6)- und/oder Rückwand (12) eine, insbesondere geschlossenporige, geschäumte Kunststofffolie oder eine Luftpolsterkunststofffolie, vorzugsweise eine geschäumte Polyolefinfolie, besonders bevorzugt eine geschäumte Polyethylenfolie und insbesondere eine geschäumte LD-Polyethylenfolie, umfasst oder darstellt, und wobei vorzugsweise die Außenlage (30, 30') von Vorder (6)- und/oder Rückwand (12) keine Luftpolsterkunststofffolie oder eine nicht geschäumte Kunststofffolie, vorzugsweise eine nicht geschäumte Polyolefinfolie, besonders bevorzugt eine nicht geschäumte Polyethylenfolie und insbesondere eine nicht geschäumte LD-Polyethylenfolie, darstellt oder umfasst.

6. Kunststoffversandtasche (1) nach einem der vorangehenden Ansprüche, **dadurch**
**gekennzeichnet, dass**
die mindestens eine Zwischenlage von Vorder (6)- und/oder Rückwand (12) eine, insbesondere geschlossenporige, geschäumte Kunststofffolie oder eine Luftpolsterkunststofffolie, vorzugsweise eine geschäumte Polyolefinfolie, besonders bevorzugt eine geschäumte Polyethylenfolie und insbesondere eine geschäumte LD-Polyethylenfolie, umfasst oder darstellt.

7. Kunststoffversandtasche (1) nach einem der vorangehenden Ansprüche, **dadurch**
**gekennzeichnet, dass**
der Haltegriff (32) der Vorderwand (6), insbesondere gebildet aus HD-Polyethylen, mit einer, insbesondere aus HD-Polyethylen gebildeten, Anschweißleiste (40), insbesondere einstückig, verbunden ist und/oder dass der Haltegriff (34) der Rückwand (12), insbesondere gebildet aus HD-Polyethylen, mit einer, insbesondere aus HD-Polyethylen gebildeten, Anschweißleiste (42), insbesondere einstückig, verbunden ist.

8. Kunststoffversandtasche (1) nach einem der vorangehenden Ansprüche, **dadurch**
**gekennzeichnet, dass**
die die Außenlage (30') der Rückwand (12) bildende Lage im Bereich des Öffnungsrandes (22, 22') einen Fortsetzungsrandabschnitt aufweist, der auf die Außenseite der Innenlage (28') der Rückwand (12) umgeschlagen vorliegt und mit dieser Innenlage (28') einen überlappenden Abschnitt ausbildet, wobei dieser Fortsetzungsrandabschnitt und die Innenlage (28') und insbesondere auch die Innenlage (28') und die Außenlage (30 `) sowie gegebenenfalls die Innenlage (28') und die mindestens eine Zwischenlage und die mindestens eine Zwischenlage und die Außenlage (30 `) in dem überlappenden Abschnitt (auch "zweites Verbindungsareal" genannt) miteinander verbunden, insbesondere verschweißt, sind.

9. Kunststoffversandtasche (1) nach Anspruch 8, **dadurch gekennzeichnet, dass**
dass
der umgeschlagene Fortsetzungsrandabschnitt der Rückwand (12) im Bereich der Durchtrittsöffnung (38) der Verschlusslaschen (36) keine Überlappung mit der Innenlage (28') der Rückwand (12) aufweist.

10. Kunststoffversandtasche (1) nach einem der vorangehenden Ansprüche, **dadurch gekennzeichnet, dass** bei gattungsgemäßem Gebrauch die Erstreckung der Innenlage (28) der Vorderwand (6) in Richtung des Öffnungsendes (4) und die Erstreckung der Innenlage (28') der Rückwand (12) in Richtung des Öffnungsendes (4) im Wesentlichen übereinstimmen.

11. Kunststoffversandtasche (1) nach einem der vorangehenden Ansprüche, **dadurch gekennzeichnet, dass**
der Haltegriff (32) oder die Halteschlaufe der Vorderwand (6), insbesondere die Anschweißleiste (40) des Haltegriffs (32) der Vorderwand (6), mit der Innenseite (8) der Vorderwand (6), insbesondere mit dem umgeschlagenen Fortsetzungsrandabschnitt, besonders bevorzugt in dem überlappenden Abschnitt von Innenlage (28) und Fortsetzungsrandabschnitt sowie gegebenenfalls der mindestens einen Zwischenlage, verschweißt ist und/oder dass
der Haltegriff (34) oder die Halteschlaufe der Rückwand (12), insbesondere die Anschweißleiste (42) des Haltegriffs (34) der Rückwand (12), mit der Innenseite (14) der Rückwand (12), insbesondere mit dem umgeschlagenen Fortsetzungsrandabschnitt, besonders bevorzugt mit dem überlappenden Abschnitt von Innenlage (28') und dem umgeschlagenen Fortsetzungsrandabschnitt sowie gegebenenfalls der mindestens einen Zwischenlage, verschweißt ist.

12. Kunststoffversandtasche (1) nach einem der vorangehenden Ansprüche, **dadurch gekennzeichnet, dass**
der Haltegriff (32) oder die Halteschlaufe der Vorderwand (6), insbesondere die Anschweißleiste (40) des Haltegriffs (32) der Vorderwand (6), mit dem Bereich der Innenseite (8) der Vorderwand (6) in einem dritten Verbindungsareal verbunden, insbesondere verschweißt ist, der durch denjenigen Abschnitt des umgeschlagenen Fortsetzungsrandabschnitts gebildet wird, der keine Überlappung mit der Innenlage (28), insbesondere eine Überlappung ausschließlich mit der Außenlage (30) der Vorderwand (6), aufweist, und/oder dass
der Haltegriff (34) oder die Halteschlaufe der Rückwand (12), insbesondere die Anschweißleiste (42) des Haltegriffs (34) der Rückwand (12), mit dem Bereich der Innenseite (14) der Rückwand (12) in einem vierten Verbindungsareal verbunden, insbesondere verschweißt ist, der durch denjenigen Abschnitt des umgeschlagenen Fortsetzungsrandabschnitts gebildet wird, der keine Überlappung mit der Innenlage (28 `), insbesondere eine Überlappung ausschließlich mit der Außenlage (30') der Rückwand (12), aufweist.

13. Kunststoffversandtasche (1) nach Anspruch 12, **dadurch gekennzeichnet, dass**
das erste und das dritte Verbindungsareal voneinander separiert vorliegen und/oder dass das zweite und das vierte Verbindungsareal voneinander separiert vorliegen.

14. Kunststoffversandtasche (1) nach einem der Ansprüche 11 bis 13, **dadurch gekennzeichnet, dass**
die Verschweißung des Haltegriffs (32) oder der Halteschlaufe der Vorderwand (6) in dem überlappenden Abschnitt sich bis zur Außenlage (30) der Vorderwand (6) erstreckt und/oder dass
die Verschweißung des Haltegriffs (34) oder der Halteschlaufe der Rückwand (12) in dem überlappenden Abschnitt sich bis zur Außenlage (30') der Rückwand (12) erstreckt.

15. Kunststoffversandtasche (1) nach einem der vorangehenden Ansprüche, **dadurch**
**gekennzeichnet, dass**
die Verschlusslasche (36) eine integrale oder separate ein- oder mehrlagige, insbesondere doppellagige, Folienlage darstellt, die mit der Außenlage (30`) und/oder der Innenlage (28 `), insbesondere der Außenlage (30'), der Rückwand (12) verbunden oder einstückig ausgebildet ist, oder dass die Verschlusslasche (36) integraler Bestandteil der Außenlage (30') der Rückwand (12) ist und insbesondere doppellagig ausgebildet ist.

16. Kunststoffversandtasche (1) nach einem der Ansprüche 2 bis 15, **dadurch gekennzeichnet, dass**
die erste Schwächungszone, insbesondere Perforationslinie (44), sich in einem ersten Abschnitt von dem oder beabstandet von dem ersten Seitenrand (18, 18') in Richtung der oder bis zur Durchtrittsöffnung (38), vorzugsweise von dem ersten Seitenrand (18, 18') bis zur Durchtrittsöffnung (38), und in einem zweiten Abschnitt von oder beabstandet von der Durchtrittsöffnung (38) in Richtung des oder bis zum zweiten Seitenrand (20, 20'), vorzugsweise von der Durchtrittsöffnung (38) bis zum zweiten Seitenrand (20, 20'), erstreckt und/oder dass
die zweite Schwächungszone, insbesondere Perforationslinie (46), sich in einem ersten Abschnitt von dem oder beabstandet von dem ersten Seitenrand (18, 18') in Richtung der oder bis zur Durchtrittsöffnung (38), vorzugsweise von dem ersten Seitenrand (18, 18') bis zur Durchtrittsöffnung (38), und in einem zweiten Abschnitt von oder beabstandet von der Durchtrittsöffnung (38) in Richtung des oder bis zum zweiten Seitenrand (20, 20'), vorzugsweise von der Durchtrittsöffnung (38) bis zum zweiten Seitenrand (20, 20'), erstreckt.

17. Verwendung der Kunststoffversandtasche (1) nach einem der vorangehenden Ansprüche für den Versand von, insbesondere gekühlten, Lebensmitteln.

## Claims

1. A plastics shipping bag (1) comprising a closed or substantially closed base (2) end and an opposite opening end (4), comprising
a front wall (6) having an inner face (8) and an outer face (10) and
a rear wall (12) having an inner face (14) and an outer face (16), each having a first side edge (18, 18') and an opposite second side edge (20, 20') as well as an opening edge (22, 22') and a base edge (24, 24'),
wherein the front wall (6) and the rear wall (12) are interconnected at least in portions, directly or by means of side walls or side folds and a base area (26) or a base fold (26) in the region of their first and second side edges (18, 18', 20, 20') and base edges (24, 24'),
wherein the front wall (6) and the rear wall (12), as well as optionally the side walls are designed to be multi-layered at least in portions, comprising an inner layer (28, 28') and an outer layer (30, 30') as well as optionally at least one intermediate layer, as well as
at least one handle (32) or handle loop attached to the opening edge (22, 22'), the inner face (8) or the outer face (10) of the front wall (6), and
at least one handle (32) or handle loop attached to the inner face (14) of the rear wall (12) below the opening edge (22, 22'),
wherein the front (6) wall has a first length which corresponds to the average distance between the opening edge (22, 22') and the base edge (24, 24') of the front wall (6), and
wherein the rear wall (12) has a second length which corresponds to the average distance between the opening edge (22, 22') and the base edge (24, 24') of the rear wall (12),
wherein the first length is shorter than the second length, such that the rear wall (12) projects beyond the front wall (6) at the opening end (4) and this portion (36) (also called a "closure flap") projecting beyond the front wall (6) can be folded onto the outer face (10) of the front wall (6),
wherein the closure flap (36) comprises a passage opening (38) which is adapted and arranged for the passage of the handle loop or handle (32) of the front wall (6) and rear wall (12), and
wherein the closure flap (36) comprises at least one fastening means (48) between the opening edge (22, 22') of the rear wall (12) and the passage opening (38), which fastening means is adapted and arranged to close the opening end (4) once the closure flap (36) has been folded over onto the outer face (10) of the front wall (6), **characterized in that**
the layer forming the outer layer (30) of the front wall (6) comprises an extended edge portion in the region of the opening edge (22, 22'), which extended edge portion is folded over onto the outer face of the inner layer (28) of the front wall (6) and forms an overlapping portion together with this inner layer (28),
wherein the extended edge portion and the inner layer (28) or the extended edge portion and the inner layer (28) and the inner layer (28) and the outer layer (30) or the extended edge portion and the inner layer (28) and the inner layer (28) and the outer layer (30) and the inner layer (28) and the at least one intermediate layer and the at least one intermediate layer and the outer layer (30) being interconnected, in particular welded to one another, in the overlapping portion (also called the "first connection area"), and **in that**
the folded-over extended edge portion of the front wall (6) substantially completely overlaps with the inner layer (28) of the front wall (6).

2. The plastics shipping bag (1) according to Claim 1, **characterized in that**
the closure flap (36) has at least one first weakened zone, in particular comprising or constituting at least one perforation line (44), which extends from or extends so as to be spaced from the first side edge (18, 18') towards or as far as the second side edge (20, 20'), in the portion which is opposite the fastening means (48) relative to the passage opening (38).

3. The plastics shipping bag (1) according to Claim 1 or 2, **characterized in that**
the front wall (6) and the rear wall (12) are designed to be double-layered, triple-layered, quadruple-layered, or five-layered at least in portions, in particular in the region from the base edge (24, 24') as far as the opening end (4) in each case.

4. The plastics shipping bag (1) according to any one of the preceding claims,
**characterized in that**
the closure flap (36) has at least one second weakened zone, in particular a perforation line (46), which extends from or extends so as to be spaced from the first side (18, 48') edge towards or as far as the second side edge (20, 20'), in the portion which extends from the passage opening (38) as far as the fastening means (48).

5. The plastics shipping bag (1) according to any one of the preceding claims,
**characterized in that**
the inner layer (28, 28') of the front wall (6) and/or rear wall (12) comprises or constitutes an, in particular closed-pore, foamed plastics film or an air-cushion plastics film, preferably a foamed polyolefin film, particularly preferably a foamed polyethylene film and in particular a foamed LD polyethylene film, and wherein preferably the outer layer (30, 30') of the front wall (6) and/or rear wall (12)does not constitute or comprise an air-cushion plastics film or a non-foamed plastics film, preferably a non-foamed polyolefin film, particularly preferably a non-foamed polyethylene film and in particular a non-foamed LD polyethylene film.

6. The plastics shipping bag (1) according to any one of the preceding claims,
**characterized in that**
the at least one intermediate layer of the front wall (6) and/or rear wall (12) comprises or constitutes an, in particular closed-pore, foamed plastics film or an air-cushion plastics film, preferably a foamed polyolefin film, particularly preferably a foamed polyethylene film and in particular a foamed LD polyethylene film.

7. The plastics shipping bag (1) according to any one of the preceding claims,
**characterized in that**
the handle (32) of the front wall (6), which is in particular formed of HD polyethylene, is connected, in particular in one piece, to a weld bar (40), which is in particular formed of HD polyethylene, and/or **in that** the handle (34) on the rear wall (12), which is in particular formed of HD polyethylene, is connected, in particular in one piece, to a weld bar (42), which is in particular formed of HD polyethylene.

8. The plastics shipping bag (1) according to any one of the preceding claims,
**characterized in that** the layer forming the outer layer (30') of the rear wall (12) has an extended edge portion in the region of the opening edge (22, 22'), which extended edge portion is folded over onto the outer face of the inner layer (28') of the front wall (12) and forms an overlapping portion together with this inner layer (28'), wherein this extended edge portion and the inner layer (28') and in particular also the inner layer (28') and the outer layer (30') as well as, optionally, the inner layer (28') and the at least one intermediate layer and the at least one intermediate layer and the outer layer (30') being interconnected, in particular welded to one another, in the overlapping portion (also called the "second connection area").

9. The plastics shipping bag (1) according to Claim 8, **characterized in that**
the folded-over extended edge portion of the rear wall (12) does not have any overlap with the inner layer (28') of the rear wall (12) in the region of the passage opening (38) for the closure flaps (36).

10. The plastics shipping (1) bag according to any one of the preceding claims,
**characterized in that**, in generic use, the extension of the inner layer (28) of the front wall (6) towards the opening end (4) and the extension of the inner layer (28') of the rear wall (12) towards the opening end (4) substantially coincide.

11. The plastics shipping bag (1) according to any one of the preceding claims, **characterized in that**
the handle (32) or handle loop of the front wall (6), in particular the weld bar (40) of the handle (32) of the front wall (6), is welded to the inner face (8) of the front wall (6), in particular to the folded-over extended edge portion, particularly preferably in the overlapping portion of the inner layer (28) and the extended edge portion as well as optionally the at least one intermediate layer, and/or **in that** the handle (34) or handle loop of the rear wall (12), in particular the weld bar (42) of the handle (34) of the rear wall (12), is welded to the inner face (14) of the rear wall (12), in particular to the folded-over extended edge portion, particularly preferably to the overlapping portion of the inner layer (28') and the folded-over extended edge portion as well as optionally the at least one intermediate layer.

12. The plastics shipping bag (1) according to any one of the preceding claims,
**characterized in that**
the handle (32) or handle loop of the front wall (6), in particular the weld bar (40) of the handle (32) of the front wall (6), is connected, in particular welded, to the region of the inner face (8) of the front wall (6) in a third connection area, which is formed by the portion of the folded-over extended edge portion which does not have any overlap with the inner layer (28), in particular only has an overlap with the outer layer (30) of the front wall (6), and/or **in that**
the handle (34) or handle loop of the rear wall (12), in particular the weld bar (42) of the handle (34) of the rear wall (12), is connected, in particular welded, to the region of the inner face (14) of the rear wall (12) in a fourth connection area, which is formed by the portion of the folded-over extended edge portion which does not have any overlap with the inner layer (28'), in particular only has an overlap with the outer layer (30') of the rear wall (12).

13. The plastics shipping bag (1) according to Claim 12, **characterized in that**
the first and the third connection area are separate from one another and/or **in that** the second and the fourth connection area are separate from one another.

14. The plastics shipping bag (1) according to any of claims 11 to 13, **characterized in**
**that**
the welding of the handle (32) or handle loop of the front wall (6) in the overlapping portion extends as far as the outer layer (30) of the front wall (6) and/or in that the welding of the handle (34) or handle loop of the rear wall (12) in the overlapping portion extends as far as the outer layer (30') of the rear wall (12).

15. The plastics shipping bag (1) according to any one of the preceding claims,
**characterized in that**
the closure flap (36) constitutes an integral or separate single-layered or multi-layered, in particular double-layered, film layer, which is connected to or formed in one piece with the outer layer (30') and/or the inner layer (28'), in particular the outer layer (30'), of the rear wall (12), or **in that** the closure flap (36) is an integral part of the outer layer (30') of the rear wall (12) and is in particular double-layered.

16. The plastics shipping bag (1) according to any of claims 2 to 15, **characterized in that** the first weakened zone, in particular a perforation line (44), extends in a first portion from or extends so as to be spaced from the first side edge (18, 18') towards or as far as the passage opening (38), preferably from the first side edge (18, 18') as far as the passage opening (38), and extends in a second portion from or extends so as to be spaced from the passage opening (38) towards or as far as the second side edge (20, 20'), preferably from the passage opening (38) as far as the second side edge(2o, 20'), and/or **in that**
the second weakened zone, in particular a perforation line (46), extends in a first portion from or extends so as to be spaced from the first side edge (18, 18') towards or as far as the passage opening (38), preferably from the first side edge (18, 18') as far as the passage opening (38), and extends in a second portion from or extends so as to be spaced from the passage opening (38) towards or as far as the second side edge (20, 20'), preferably from the passage opening (38) as far as the second side edge (20, 20').

17. Use of the plastics shipping bag (1) according to any one of the preceding claims for shipping foods, in particular chilled foods.

## Revendications

1. Pochette d'expédition en matière plastique (1) avec une extrémité de fond (2) fermée ou sensiblement fermée et une extrémité d'ouverture (4) opposée, comprenant une paroi avant (6) avec un côté intérieur (8) et un côté extérieur (10) ainsi qu'une paroi arrière (12) avec un côté intérieur (14) et un côté extérieur (16), à chaque fois avec un premier bord latéral (18, 18') et un second bord latéral opposé (20, 20') ainsi qu'un bord d'ouverture (22, 22') et un bord de fond (24, 24'),
dans laquelle la paroi avant (6) et la paroi arrière (12) sont, au niveau de leurs premiers et seconds bords latéraux (18, 18', 20, 20') et de leurs bords de fond (24, 24'), reliées l'une à l'autre directement au moins par sections ou par les parois latérales ou plis latéraux et d'une surface de fond (26) ou d'un pli de fond (26),
dans laquelle la paroi avant (6) et la paroi arrière (12) ainsi que le cas échéant les parois latérales sont conçues au moins par sections avec plusieurs couches, comprenant une couche intérieure (28, 28') et une couche extérieure (30, 30') ainsi que le cas échéant au moins une couche intermédiaire, ainsi que
au moins une poignée (32) ou sangle, attachée sur le bord d'ouverture (22, 22'), le côté intérieur (8) ou le côté extérieur (10) de la paroi avant (6) et
au moins une poignée (32) ou sangle, attachée sur le côté intérieur (14) de la paroi arrière (12) en-dessous du bord d'ouverture (22, 22'),
dans laquelle la paroi avant (6) a une première longueur qui correspond à la distance moyenne entre le bord d'ouverture (22, 22') et le bord de fond (24, 24') de la paroi avant (6) et dans laquelle la paroi arrière (12) a une seconde longueur qui correspond à la distance moyenne entre le bord d'ouverture (22, 22') et le bord de fond (24, 24') de la paroi arrière (12), la première longueur étant plus courte que la seconde longueur de telle sorte que la paroi arrière (12) à l'extrémité d'ouverture (4) fait saillie au-dessus de la paroi avant (6) et cette section (36) en saillie au-dessus de la paroi avant (6) (également désignée « patte de fermeture ») est rabattable sur le côté extérieur (10) de la paroi avant (6),
dans laquelle la patte de fermeture (36) présente une ouverture de passage (38), disposée et conçue pour le passage de la sangle ou de la poignée (32) de la paroi avant (6) et la paroi arrière (12), et
dans laquelle la patte de fermeture (36) présente entre, le bord d'ouverture (22, 22') de la paroi arrière (12) et l'ouverture de passage (38), au moins un moyen de fixation (48), conçu et agencé pour fermer l'extrémité d'ouverture (4) après le rabat de la patte de fermeture (36) sur le côté extérieur (10) de la paroi avant (6),
**caractérisée en ce que**
la couche formant la couche extérieure (30) de la paroi avant (6) au niveau du bord d'ouverture (22, 22') présente une section de bord de prolongement qui se trouve rabattue sur le côté extérieur de la couche intérieure (28) de la paroi avant (6) et forme avec cette couche intérieure (28) une section en chevauchement,
dans laquelle la section de bord de prolongement et la couche intérieure (28) ou la section de bord de prolongement et la couche intérieure (28) et la couche intérieure (28) et la couche extérieure (30) ou la section de bord de prolongement et la couche intérieure (28) et la couche intérieure (28) et la couche extérieure (30) et la couche intérieure (28) et l'au moins une couche intermédiaire et l'au moins une couche intermédiaire et la couche extérieure (30) sont reliées les unes aux autres, en particulier soudées, dans la section en chevauchement (également désignée « première surface de liaison ») et **en ce que**
la section de bord de prolongement rabattue de la paroi avant (6) chevauche sensiblement complètement la couche intérieure (28) de la paroi avant (6).

2. Pochette d'expédition en matière plastique (1) selon la revendication 1, **caractérisée en ce que** la patte de fermeture (36) dans la section correspondante qui est en regard du moyen de fixation (48) par rapport à l'ouverture de passage (38) présente au moins une première zone de fragilisation, en particulier comprenant ou représentant au moins une ligne de perforation (44), qui s'étend à distance du premier bord latéral (18, 18') ou depuis celui-ci en direction du second bord latéral (20, 20') ou jusqu'à celui-ci.

3. Pochette d'expédition en matière plastique (1) selon la revendication 1 ou 2, **caractérisée en ce que** la paroi avant (6) et la paroi arrière (12) sont formées de deux, trois, quatre ou cinq couches au moins par sections, en particulier à chaque fois au niveau du bord de fond (24, 24') jusqu'à l'extrémité d'ouverture (4).

4. Pochette d'expédition en matière plastique (1) selon une des revendications précédentes, **caractérisée en ce que**
la patte de fermeture (36) dans la section correspondante qui s'étend depuis l'ouverture de passage (38) jusqu'au moyen de fixation (48), présente au moins une seconde zone de fragilisation, en particulier une ligne de perforation (46), qui s'étend à distance du premier bord latéral (18, 18') ou depuis celui-ci en direction du second bord latéral (20, 20') ou jusqu'à celui-ci.

5. Pochette d'expédition en matière plastique (1) selon une des revendications précédentes, **caractérisée en ce que**
la couche intérieure (28, 28') de la paroi avant (6) et/ou paroi arrière (12) comprend ou représente une feuille en matière plastique alvéolaire, en particulier à cellules fermées, ou un film plastique à bulles, préférablement un film polyoléfine alvéolaire, en particulier de préférence un film polyéthylène alvéolaire et en particulier un film polyéthylène basse densité alvéolaire, et dans laquelle préférablement la couche extérieure (30, 30') de la paroi avant (6) et/ou paroi arrière (12) ne comprend ou ne représente pas de film plastique à bulles ou une feuille en matière plastique non-alvéolaire, préférablement un film polyoléfine non-alvéolaire, en particulier de préférence un film polyéthylène non-alvéolaire et en particulier un film polyéthylène basse densité non-alvéolaire.

6. Pochette d'expédition en matière plastique (1) selon une des revendications précédentes, **caractérisée en ce que**
l'au moins une couche intermédiaire de la paroi avant (6) et/ou paroi arrière (12) comprend ou représente une feuille en matière plastique alvéolaire, en particulier à cellules fermées, ou un film plastique à bulles, préférablement un film polyoléfine alvéolaire, en particulier de préférence un film polyéthylène alvéolaire et en particulier un film polyéthylène basse densité alvéolaire.

7. Pochette d'expédition en matière plastique (1) selon une des revendications précédentes, **caractérisée en ce que**
la poignée (32) de la paroi avant (6), en particulier composée de polyéthylène haute densité, est reliée en particulier d'un seul tenant à une barre de soudure (40), en particulier composée de polyéthylène haute densité, et/ou **en ce que** la poignée (34) de la paroi arrière (12), en particulier composée de polyéthylène haute densité, est reliée en particulier d'un seul tenant à une barre de soudure (42), en particulier composée de polyéthylène haute densité.

8. Pochette d'expédition (1) en matière plastique selon une des revendications précédentes, **caractérisée en ce que** la couche formant la couche extérieure (30') de la paroi arrière (12) au niveau du bord d'ouverture (22, 22') présente une section de bord de prolongement qui se trouve rabattue sur le côté extérieur de la couche intérieure (28') de la paroi arrière (12) et forme avec cette couche intérieure (28') une section en chevauchement, dans laquelle cette section de bord de prolongement et la couche intérieure (28') et en particulier également la couche intérieure (28') et la couche extérieure (30') ainsi que le cas échéant la couche intérieure (28') et l'au moins une couche intermédiaire et l'au moins une couche intermédiaire et la couche extérieure (30') sont reliées les unes aux autres, en particulier soudées, dans la section en chevauchement (également désignée « deuxième surface de liaison »).

9. Pochette d'expédition en matière plastique (1) selon la revendication 8, **caractérisée en ce que**
la section de bord de prolongement rabattue de la paroi arrière (12) au niveau de l'ouverture de passage (38) de la patte de fermeture (36) ne présente pas de chevauchement avec la couche intérieure (28') de la paroi arrière (12).

10. Pochette d'expédition en matière plastique (1) selon une des revendications précédentes, **caractérisée en ce que**, dans le cas d'une utilisation générique, l'extension de la couche intérieure (28) de la paroi avant (6) dans la direction de l'extrémité d'ouverture (4) et l'extension de la couche intérieure (28') de la paroi arrière (12) dans la direction de l'extrémité d'ouverture (4) coïncident sensiblement.

11. Pochette d'expédition en matière plastique (1) selon une des revendications précédentes, **caractérisée en ce que**
la poignée (32) ou la sangle de la paroi avant (6), en particulier la barre de soudure (40) de la poignée (32) de la paroi avant (6), est soudée au côté intérieur (8) de la paroi avant (6), en particulier à la section de bord de prolongement rabattue, en particulier de préférence dans la section en chevauchement de la couche intérieure (28) et la section de bord de prolongement ainsi que le cas échéant l'au moins une couche intermédiaire, et/ou **en ce que**
la poignée (34) ou la sangle de la paroi arrière (12), en particulier la barre de soudure (42) de la poignée (34) de la paroi arrière (12), est soudée au côté intérieur (14) de la paroi arrière (12), en particulier à la section de bord de prolongement rabattue, en particulier de préférence à la section en chevauchement de la couche intérieure (28') et la section de bord de prolongement rabattue ainsi que le cas échéant l'au moins une couche intermédiaire.

12. Pochette d'expédition en matière plastique (1) selon une des revendications précédentes, **caractérisée en ce que**
la poignée (32) ou la sangle de la paroi avant (6), en particulier la barre de soudure (40) de la poignée (32) de la paroi avant (6), est reliée, en particulier soudée, à la zone du côté intérieur (8) de la paroi avant (6) dans une troisième surface de liaison qui est formée par une section respective de la section de bord de prolongement rabattue qui ne présente pas de chevauchement avec la couche intérieure (28), en particulier présente un chevauchement exclusivement avec la couche extérieure (30) de la paroi avant (6), et/ou **en ce que**
la poignée (34) ou la sangle de la paroi arrière (12), en particulier la barre de soudure (42) de la poignée (34) de la paroi arrière (12), est reliée, en particulier soudée, à la zone du côté intérieur (14) de la paroi arrière (12) dans une quatrième surface de liaison qui est formée par une section respective de la section de bord de prolongement rabattue qui ne présente pas de chevauchement avec la couche intérieure (28'), en particulier présente un chevauchement exclusivement avec la couche extérieure (30') de la paroi arrière (12).

13. Pochette d'expédition en matière plastique (1) selon la revendication 12, **caractérisée en ce que**
la première et la troisième surface de liaison sont séparées l'une de l'autre et/ou **en ce que** la deuxième et la quatrième surface de liaison sont séparées l'une de l'autre.

14. Pochette d'expédition en matière plastique (1) selon une des revendications 11 à 13, **caractérisée en ce que**
la soudure de la poignée (32) ou de la sangle de la paroi avant (6) dans la section en chevauchement s'étend jusqu'à la couche extérieure (30) de la paroi avant (6) et/ou **en ce que**
la soudure de la poignée (34) ou de la sangle de la paroi arrière (12) dans la section en chevauchement s'étend jusqu'à la couche extérieure (30') de la paroi arrière (12).

15. Pochette d'expédition en matière plastique (1) selon une des revendications précédentes, **caractérisée en ce que**
la patte de fermeture (36) représente une couche de feuille intégrale ou séparée, à une ou plusieurs couches, en particulier à deux couches, qui est reliée ou formée d'un seul tenant avec la couche extérieure (30') et/ou la couche intérieure (28'), en particulier la couche extérieure (30'), de la paroi arrière (12), ou **en ce que** la patte de fermeture (36) fait partie intégralement de la couche extérieure (30') de la paroi arrière (12) et en particulier est formée avec deux couches.

16. Pochette d'expédition en matière plastique (1) selon une des revendications 2 à 15, **caractérisée en ce que**
la première zone de fragilisation, en particulier la ligne de perforation (44), s'étend dans une première section depuis le premier bord latéral (18,18') ou à distance de celui-ci en direction de l'ouverture de passage (38) ou jusqu'à celle-ci, préférablement depuis le premier bord latéral (18,18') jusqu'à l'ouverture de passage (38), et dans une seconde section depuis l'ouverture de passage (38) ou à distance de celle-ci en direction du second bord latéral (20, 20') ou jusqu'à celui-ci, préférablement depuis l'ouverture de passage (38) jusqu'au second bord latéral (20, 20'), et/ou **en ce que**
la seconde zone de fragilisation, en particulier la ligne de perforation (46), s'étend dans une première section depuis le premier bord latéral (18,18') ou à distance de celui-ci en direction de l'ouverture de passage (38) ou jusqu'à celle-ci, préférablement depuis le premier bord latéral (18,18') jusqu'à l'ouverture de passage (38), et dans une seconde section depuis l'ouverture de passage (38) ou à distance de celle-ci en direction du second bord latéral (20, 20') ou jusqu'à celui-ci, préférablement depuis l'ouverture de passage (38) jusqu'au second bord latéral (20, 20').

17. Utilisation de la pochette d'expédition en matière plastique (1) selon une des revendications précédentes pour l'expédition de denrées alimentaires, en particulier réfrigérées.
